# EUROPÄISCHE PATENTSCHRIFT

(11) **EP 0 870 103 B1**
(45) Veröffentlichungstag und Bekanntmachung des Hinweises auf die Patenterteilung: **08.03.2000**
(21) Anmeldenummer: 96945881.9
(22) Anmeldetag: 12.11.1996
(51) Int. Cl.: F02F 3/22, B22D 19/00

(54) **TAUCHKOLBEN MIT KÜHLKANAL**
PISTON WITH COOLING CHANNEL
PISTON PLONGEUR A CANAL DE REFROIDISSEMENT

(30) Priorität: 27.12.1995 DE 19548811
(43) Veröffentlichungstag der Anmeldung: 14.10.1998
(73) Patentinhaber: Mahle GmbH, 70376 Stuttgart (DE)
(72) Erfinder: BING, Karlheinz, D-71686 Remseck (DE); RÜHLE, Martin, D-70180 Stuttgart (DE); WARTH, Fritz, D-70327 Stuttgart (DE); WIMMER, Heinz, D-71229 Leonberg (DE)
(86) Internationale Anmeldenummer: DE9602172
(87) Internationale Veröffentlichungsnummer: WO9724520

(56) Entgegenhaltungen:
- DE-A- 1 955 805
- DE-A- 3 601 383
- US-A- 2 282 085
- US-A- 4 907 545

## Beschreibung

Die Erfindung betrifft einen gegossenen Leichtmetallkolben für Verbrennungsmotoren mit einem im Kolbenkopf vorgesehenen Kühlkanal.

Ein gattungsgemäßer Kolben ist aus DE-PS 37 21 021 bekannt. Dort besteht das ringförmige Kühlkanalrohr aus einem aluminierten oder alfinbehandelten Material von hoher Wärmeleitfähigkeit. Die Stoßenden des Rohres werden miteinander durch einen Schweißvorgang verbunden, um eine einwandfreie Abdichtung zu erhalten. Bedingt durch das Aluminieren des Kühlkanalrohres und das Verschweißen der Rohrenden stellt dies jedoch eine teuere Lösung dar.

Es ist weiterhin bekannt, Ringe oder Spiralen aus Stahlrohr in der Gießform zu positionieren und zu umgießen. Der Nachteil dieser Lösung liegt in einem behinderten Wärmeübergang. Infolge der unterschiedlichen Wärmeausdehnungskoeffizienten von Stahl und Aluminium entsteht bei Betriebstemperatur ein Spalt zwischen Kühlkanal und Kolben, der den Wärmefluß behindert.

Die Erfindung beschäftigt sich mit dem Problem, den Wärmeübergang zwischen Kolbenmaterial und Kühlkanal zu verbessern und die Herstellkosten des Kühlkanals zu verringern. Diese Aufgabe wird erfindungsgemäß durch die Merkmale des kennzeichnenden Teils des Patentanspruchs 1 gelöst.

Vorteilhafte Weiterbildungen der Erfindung sind Gegenstand der Unteransprüche.

Bei Betriebstemperatur bildet sich wie bei dem aus dem Stand der Technik bekannten Kühlkanal aus Stahlrohr auf Grund der unterschiedlichen Wärmeausdehnungskoeffizienten ein Spalt zwischen dem Kolbengrundmaterial und dem Blech. Bedingt durch den zumindest teilweise umlaufenden Spalt im Kühlkanal füllt sich jedoch der Spalt zwischen Kühlkanal und Kolbengrundmaterial mit Kühlöl. Dieser ölgefüllte Spalt führt zu einem wesentlich besseren Wärmeübergang als ein luftgefüllter Spalt.

Ein weiterer Vorteil des erfindungsgemäßen Blech-Kühlkanals liegt darin, daß dieser in einem Blech-Umformverfahren billig hergestellt werden kann und daß die Kosten für die Vorbehandlung des Kühlkanals und für die Abdichtung des Kühlkanals entfallen. Dabei kann die Formgebung des Kühlkanals durch ein Tiefziehen mit anschließendem Umbördeln erfolgen.

Der Wärmeausdehnungskoeffizient des Kühlkanal-Werkstoffs liegt vorteilhaft zwischen 10 und 17 . 10 ⁻⁶ l/K, ist also deutlich niedriger als der des Kolben-Grundwerkstoffs.

Die Breite des zumindest teilweise umlaufenden Spalts im Kühlkanal liegt vorzugsweise zwischen 0,08 und 0,5 mm mit einem besonders bevorzugten Bereich von 0,08 bis 0,2 mm. Generell ist die Breite des Spaltes so zu bemessen, daß die Schmelze beim Umgießen des Kühlkanals nicht durch den Spalt in das Innere des Kühlkanals fließen kann. Die Dichtfunktion kann noch dadurch verbessert werden, daß zusätzlich zu einer relativ engen Spaltbreite die Stoßenden des Bleches überlappend aufeinanderliegen.

Die Erfindung wird nachstehend anhand von zwei Zeichnungen näher erläutert.

Es zeigt
- Fig. 1: einen Halbschnitt des erfindungsgemäßen Kolbens
- Fig. 2: einen Querschnitt durch den erfindungsgemäßen Kühlkanal, mit stumpfem Stoß.

Ein Leichtmetallkolben 1 aus einer AlSi-Legierung mit einer Kolbenringnutanordnung 2 im Kolbenkopf 3, dessen erste Ringnut 4 mit einem Ringträger 5 bewehrt ist, weist im Bereich hinter der Kolbenringnutanordnung 2 einen ringförmigen Kühlkanal 6 auf, der längs seines Umfangs einen in dieser Darstellung nicht erkennbaren, dünnen, öldurchlässigen Spalt 7 aufweist. Dieser Kühlkanal 6 wird durch ein Blech-Umformverfahren hergestellt.

Zur Aufnahme des Kühlkanals 6 beim Gießen des Leichtmetallkolbens 1 werden zwei im Gießwerkzeug gelagerte Haltepinolen 8 verwendet (in Fig. 1 versetzt gezeichnet). Diese Haltepinolen 8 sind bezüglich des Umfangs des Kühlkanals 6 so angeordnet und mit diesem jeweils über ein ausgestanztes Loch 9 so verbunden, daß nach Herstellen des Leichtmetallkolbens 1 und Entfernen dieser Haltepinolen 8 ein Zu- und ein Abfuhrkanal für die Kühlflüssigkeit entstanden ist.

Wie in Fig. 2 im Schnitt durch den Kühlkanalring zu erkennen ist, weist der Kühlkanal 6 an seiner Oberseite einen Spalt 7 (nicht maßstäblich, sondern vergrößert dargestellt) auf, durch den der Innenraum des Kühlkanals 6 mit der Umgebung verbunden ist und durch den im Betriebszustand Kühlöl in den Spalt zwischen Kanalaußenwand und Kolbengrundwerkstoff gelangen kann, wodurch der Wärmeübergang zwischen Grundmaterial und Kühlkanal erheblich verbessert wird. Das Eindringen des Öls in den zwischen Kühlkanal und Grundwerkstoff vorhandenen Spalt wird durch die im Abwärtshub auf das Öl wirkenden Verzögerungskräfte und den daraus im Spaltbereich eintretenden Druckaufbau im Öl beschleunigt.

Dieser Spalt 7 wird aus Kostengründen vorteilhaft durch stumpfen Stoß der beiden Blechenden hergestellt, kann jedoch auch durch Überlappung der Blechenden hergestellt werden.

Im Ruhezustand wird dann das in diesem Spalt befindliche Kühlöl infolge der Abkühlung des Kolbens - bei der sich der Grundwerkstoff stärker zusammenzieht als der Werkstoff des Kühlkanals - zurück in den Kühlkanal 6 gedrückt.

Der Querschnitt des Ringkanals muß nicht notwendigerweise - wie in den Figuren 1 und 2 dargestellt - kreisringförmig oder oval sein.

## Patentansprüche

1. Gegossener Leichtmetallkolben für Verbrennungsmotoren mit einem im Kolbenkopf vorgesehenen Kühlkanal aus Blech,
dadurch **gekennzeichnet**,
daß der Kühlkanal (6) längs seines Umfangs zumindest teilweise einen dünnen, öldurchlässigen Spalt (7) aufweist.

2. Gegossener Leichtmetallkolben nach Anspruch 1,
dadurch **gekennzeichnet**,
daß der Kühlkanal (6) aus Stahlblech oder Kupferblech besteht.

3. Gegossener Leichtmetallkolben nach Anspruch 2,
dadurch **gekennzeichnet**,
daß der Kühlkanal (6) aus verzinktem Stahlblech besteht.

4. Gegossener Leichtmetallkolben nach einem der vorhergehenden Ansprüche,
dadurch **gekennzeichnet**,
daß der dünne Spalt (7) sich über den gesamten Umfang des Kühlkanals (6) erstreckt.

5. Gegossener Leichtmetallkolben nach einem der vorhergehenden Ansprüche,
dadurch **gekennzeichnet**,
daß der Spalt (7) eine Breite von 0,08 - 0,5 mm aufweist.

6. Gegossener Leichtmetallkolben nach einem der vorhergehenden Ansprüche,
dadurch **gekennzeichnet**,
daß der Spalt (7) durch stumpfen Stoß der Blechenden gebildet wird.

7. Gegossener Leichtmetallkolben nach einem der vorhergehenden Ansprüche,
dadurch **gekennzeichnet**,
daß die Blechdicke 0,1 - 0,8 mm beträgt.

## Claims

1. Cast light metal piston for internal combustion engines with a cooling channel made of sheet metal provided in the piston head,
characterised in that
the cooling channel (6) along its circumference has at least in parts a thin, oil-permeable slot (7).

2. Cast light metal piston according to claim 1,
characterised in that
the cooling channel (6) is made of steel sheet or copper sheet.

3. Cast light metal piston according to claim 2,
characterised in that
the cooling channel (6) is made of zinc-coated steel sheet.

4. Cast light metal piston according to one of the preceding claims,
characterised in that
the thin slot (7) extends over the entire circumference of the cooling channel (6).

5. Cast light metal piston according to one of the preceding claims,
characterised in that
the slot (7) has a width of 0.08 - 0.5 mm.

6. Cast light metal piston according to one of the preceding claims,
characterised in that
the slot (7) is formed by the blunt joint of the sheet ends.

7. Cast light metal piston according to one of the preceding claims,
characterised in that
the sheet thickness is 0.1 - 0.8 mm.

## Revendications

1. Piston en alliage léger coulé pour moteurs à combustion interne, avec un canal de refroidissement en tôle prévu dans le fond de piston, caractérisé en ce que le canal de refroidissement (6) présente le long de son pourtour, en partie au moins, une mince fente (7) perméable à l'huile.

2. Piston en alliage léger coulé suivant la revendication 1, caractérisé en ce que le canal de refroidissement (6) se compose de tôle d'acier ou de tôle de cuivre.

3. Piston en alliage léger coulé suivant la revendication 2, caractérisé en ce que le canal de refroidissement (6) se compose de tôle d'acier galvanisée.

4. Piston en alliage léger coulé suivant l'une des revendications précédentes, caractérisé en ce que la mince fente (7) s'étend sur tout le pourtour du canal de refroidissement (6).

5. Piston en alliage léger coulé suivant l'une des revendications précédentes, caractérisé en ce que la fente (7) présente une largeur de 0,08 à 0,5 mm.

6. Piston en alliage léger coulé suivant l'une des revendications précédentes, caractérisé en ce que la fente (7) est formée par aboutement des extrémités de tôle.

7. Piston en alliage léger coulé suivant l'une des revendications précédentes, caractérisé en ce que l'épaisseur de tôle est de 0,1 à 0,8 mm.
